# EUROPÄISCHE PATENTANMELDUNG

(11) **EP 1 898 672 A1**
(43) Veröffentlichungstag der Anmeldung: **12.03.2008**
(21) Anmeldenummer: 07114536.1
(22) Anmeldetag: 17.08.2007
(51) Int. Cl.: H04R 25/00

(54) **Verfahren zur Anpassung eines Hörgeräts unter Verwendung eines morphometrischen Merkmals des Hörgeräteträgers**

(30) Priorität: 07.09.2006 DE 102006042085
(71) Anmelder: Siemens Audiologische Technik GmbH, 91058 Erlangen (DE)
(72) Erfinder: Rohrseitz, Kristin, 91058 Erlangen (DE)
(74) Vertreter: Maier, Daniel Oliver

(57) **Zusammenfassung**

Die Erfindung basiert auf der Erkenntnis, dass es morphometrische Merkmale oder Parameter des Hörgeräteträgers gibt, welche eine gute Anpassung des Hörgeräts an die individuellen Bedürfnisse des Trägers ermöglichen. Erfindungsgemäß wird ein Verfahren zur Anpassung eines Hörgeräts mit wenigstens einem Eingangswandler, einer Signalverarbeitungseinheit und einem Ausgangswandler bereitgestellt, wobei mindestens ein morphometrisches Merkmal eines Hörgerätträgers erfasst und an eine Einrichtung zur Anpassung des Hörgeräts übermittelt wird und ein anpassbarer Parameters durch die Signalverarbeitungseinrichtung des Hörgeräts zur individuellen Anpassung des Hörgeräts an den Hörgerätträger in Abhängigkeit des morphometrischen Merkmals angepasst wird. Dies ermöglicht insbesondere eine altersabhängige Anpassung des Hörgeräts.

## Beschreibung

Diese Erfindung betrifft ein Verfahren zur Anpassung eines Hörgeräts mit wenigstens einem Eingangswandler, einer Signalverarbeitungseinheit und einem Ausgangswandler unter Verwendung eines morphometrischen Merkmals. Ferner betrifft die Erfindung ein Hörgerät, welches in Abhängigkeit eines morphometrischen Merkmals an den Hörgeräteträger angepasst werden kann.

Moderne Hörgeräte lassen sich an die individuellen Bedürfnisse ihrer Träger anpassen. Insbesondere ist es möglich, den vom Hörgerät erzeugten Schalldruck an die Hörschwelle anzupassen. Dies kann frequenzabhängig erfolgen, derart, dass für unterschiedliche Frequenzen unterschiedliche Verstärkungen eingestellt werden, die an die Hörschwelle des Hörgeräteträgers bei der jeweiligen Frequenz angepasst sind.

Der Schalldruck ist dabei u.a. auch von der Größe und Geometrie des Gehörgangs abhängig. Dies erfordert insbesondere bei Kindern eine aufwändige und regelmäßige Anpassung, da sich deren Gehörgang durch Wachstumsprozesse bedingt fortlaufend verändert.

Dazu ist es bisher üblich, ohrspezifische und frequenzspezifische Hörschwellen durch Messverfahren am Patienten zu ermitteln, und außerdem die akustischen Eigenschaften des Gehörkanals zu messen, um frequenzabhängig eine jeweilige Hörschwelle zu einem jeweiligen Schalldruckpegel im Gehörgang konvertieren zu können. Dies kann z.B. mit Hilfe einer Einrichtung zur Anpassung des Hörgeräts erfolgen, wobei das Hörgerät an einem Kuppler angeschlossen wird, durch welchen der Schalldruckpegel, der vom Hörgerät ausgegeben wird, frequenzabhängig bestimmt werden kann. Der Kuppler hat ein standardisiertes Volumen, welches dem Volumen des Gehörgangs des Hörgeräteträgers entsprechen soll, z.B. 2cm³. Da sich jedoch das Kupplervolumen insbesondere bei Kindern vom tatsächlichen Volumen des Gehörgangs des Hörgeräteträgers unterscheidet und da außerdem die Geometrie des Gehörgangs eine Rolle spielt, ist es notwendig, die Anpassung des Hörgeräts mit Hilfe eines Anpassparameters bzw. -faktors an den Träger anzupassen. Es ist bekannt, als Anpassparameter den sogenannten RECD-Wert (real-ear-to-coupler difference) zu verwenden. Durch Verwendung des RECD-Wertes kann dann das Hörgerät individuell auf den Hörgeräteträger abgestimmt werden.

Zur Ermittlung des RECD-Wertes ist allerdings eine aufwändige Messung im Gehörgang des Hörgeräteträgers notwendig, bei welcher eine Messeinrichtung in den Gehörgang eingeführt werden muss. Diese Messung ist für den Hörgerätträger unangenehm und insbesondere bei Kindern, welche häufig einen natürlichen Bewegungsdrang haben und nur ungern für eine derartige Messung still sitzen bleiben, nur schwierig oder gar nicht durchzuführen.

Anstatt den RECD-Wert oder andere entsprechende Anpassparameter, wie z.B. den REUG-Wert (real-ear-unaided-gain), zu verwenden, ist es auch möglich, eine altersabhängige Anpassung des Hörgeräts durchzuführen. Es ist bekannt, dass sich die RECD-Werte altersabhängig verändern (vgl. z.B. Bagatto M, Moodie S, Scollie S, Seewald R, Moodie S, Pumford J, Liu KP., Clinical protocols for hearing instrument fitting in the Desired Sensation Level method. Trends Amplif. 2005;9(4):199-226). Bei einer derartigen altersabhängigen Anpassung kann auf die aufwändige Messung am Ohr des Kindes verzichtet werden. Allerdings hat sich gezeigt, dass die Verwendung einer altersabhängigen Anpassung nicht sehr genau ist und individuelle Unterschiede innerhalb einer Altersgruppe unberücksichtigt lässt.

Es ist ein Ziel der vorliegenden Erfindung, ein Verfahren zur Anpassung von Hörgeräten bereitzustellen, welches ohne eine aufwändige akustische Messung am Ohr eines Hörgeräteträgers auskommt und eine verbesserte individuelle Anpassung des Hörgeräts ermöglicht.

Dieses Ziel wird erreicht durch ein Verfahren gemäß Patentanspruch 1, einer Anordnung zur Durchführung des Verfahrens gemäß Patentanspruch 10 und einem Hörgerät gemäß Patentanspruch 11. Die Erfindung basiert auf der Erkenntnis, dass es morphometrische Merkmale oder Parameter des Hörgeräteträgers gibt, welche eine gute Anpassung des Hörgeräts an die individuellen Bedürfnisse des Trägers ermöglichen.

Erfindungsgemäß wird ein Verfahren zur Anpassung eines Hörgeräts mit wenigstens einem elektroakustischen Eingangswandler, einer Signalverarbeitungseinheit und einem elektroakustischen Ausgangswandler bereitgestellt, welches die folgenden Schritte aufweist:
a) Erfassen mindestens eines morphometrischen Merkmals eines Hörgerätträgers und Übermitteln des morphometrischen Merkmals an eine Einrichtung zur Anpassung des Hörgeräts;
b) Anpassen mindestens eines anpassbaren Parameters in Abhängigkeit des morphometrischen Merkmals.

Bevorzugt erfolgt das Anpassen des anpassbaren Parameters in Abhängigkeit des morphometrischen Merkmals durch Zuordnen einer Anweisung zur Anpassung des anpassbaren Parameters des Hörgeräts zu dem morphometrischen Merkmal durch die Einrichtung zur Anpassung des Hörgeräts und Anpassen des anpassbaren Parameters durch die Signalverarbeitungseinrichtung des Hörgeräts zur individuellen Anpassung des Hörgeräts an den Hörgerätträger.

Ein morphometrisches Merkmal ist ein die Gestalt betreffendes Merkmal und umfasst sämtliche an der Gestalt messbaren Merkmale, z.B. Körpergröße, Abstandsmaße wie etwa Kopfdurchmesser oder Augenabstand, Körper- oder Körperteilvolumen, Flächengrößen und Gewicht. Ein morphometrisches Merkmal kann auch durch eine Kombination verschiedener Größen definiert sein, wie etwa eine Proportion, z.B. die Proportion von Kopfdurchmesser zu Körpergröße, die Proportion der Armlänge zum Kopfdurchmesser oder der Body-Mass-Index (welcher definiert ist als BMI = Körpermasse (in kg)/Körpergröße²(in cm²)). Insbesondere ist ein altersabhängiges und/oder wachstumsabhängiges morphometrisches Merkmal bevorzugt, d.h. ein morphometrisches Merkmal, welches sich in Abhängigkeit des Alters und oder Wachstums des Trägers verändert. Bevorzugte morphometrische Merkmale sind Körpergröße, Körpergewicht, Kopfumfang, und Kopfdurchmesser, insbesondere der fronto-okzipetale Kopfdurchmesser (von der Stirn zum Hinterschädel gemessen) und der biparietale Kopfdurchmesser (von Schläfe zu Schläfe gemessen).

Der Begriff "Übermitteln des morphometrischen Merkmals" bedeutet das Eingeben oder Übertragen des morphometrischen Merkmals in die Einrichtung zur Anpassung des Hörgerätes. Es ist möglich, das morphometrische Merkmal durch eine Messeinrichtung zu erfassen, z.B. eine Waage, eine Messlehre, ein Messeisen, ein Scanner oder ähnliches und das morphometrische Merkmal dann als Messgröße manuell in die Einrichtung zur Anpassung des Hörgeräts einzugeben oder direkt von der Messeinrichtung an die Anpassungseinrichtung in Form eines Signals zu übertragen.

Der Begriff "eine Anweisung zur Anpassung" bedeutet eine Anweisung, eine Rechenanweisung, ein Algorithmus, ein Faktor, z.B. ein Verstärkungsfaktor, eine Frequenzkennkurve oder im weitesten Sinne eine Information, welcher von der Signalverarbeitungseinheit genutzt werden kann, um die Verstärkungseigenschaften an die Bedürfnisse des Hörgeräteträgers anzupassen.

Gemäß einem Aspekt der Erfindung ist die Einrichtung zur Anpassung des Hörgeräts von der Signalverarbeitungseinrichtung umfasst.

Ein "anpassbarer Parameter" ist ein Parameter, mit dessen Hilfe die akustischen Eigenschaften des Hörgerätes an die Bedürfnisse des Hörgerätträgers angepasst werden können, z.B. eine Verstärkung, insbesondere eine frequenzspezifische Verstärkung, eine Frequenzkennlinie, einen Schalldruckpegel, insbesondere ein frequenzspezifischer Schalldruckpegel, eine Regelzeit, eine Rauschunterdrückung etc.

Insbesondere ist es bevorzugt, dass der anpassbare Parameter einen Schalldruckpegel, stärker bevorzugt einen frequenzabhängigen Schalldruckpegel umfasst.

Gemäß einem bevorzugten Aspekt der Erfindung erfolgt die Übertragung des morphometrischen Merkmals oder der Anweisung zur Anpassung des mindestens einen anpassbaren Parameters an das Hörgerät durch drahtlose Übertragung. Dies ermöglicht besonders vorteilhaft eine Anpassung des Hörgeräts vorzunehmen, ohne dass der Hörgerätträger das Hörgerät vom Ohr entfernen muss. Dies ist besonders vorteilhaft bei der Anpassung von Hörgeräten für kleine Kinder. Nach Erfassung des morphometrischen Merkmals, z.B. nach Messen des Kopfdurchmessers, wird dem morphometrischen Merkmal einer Anweisung zur Anpassung des Hörgeräts zugeordnet und drahtlos auf das Hörgerät übertragen.

Bevorzugt wird bei dem Verfahren eine digitale Signalverarbeitungseinrichtung verwendet. Die Anpassung kann durch Unterstützung einer entsprechenden Software durchgeführt werden.

Weiterhin ist es bevorzugt, als Ausgangswert der Anpassung des Hörgeräts die Werte der letzten Anpassung zu verwenden.

Die Erfindung betriff ferner ein Hörgerätsystem, aufweisend eine Hörgeräteinheit mit wenigstens einem Eingangswandler, einer Signalverarbeitungseinrichtung und einem Ausgangswandler, dadurch gekennzeichnet, dass die Signalverarbeitungseinrichtung eine Eingabemöglichkeit zur Eingabe eines morphometrischen Merkmals aufweist und in Reaktion auf die Eingabe des morphometrischen Merkmals mindestens einen anpassbaren Parameter anpasst.

In diesem Fall wird eine Information bezüglich des morphometrischen Merkmals an die Signalverarbeitungseinrichtung übermittelt und die Anpassung erfolgt vollständig im Hörgerät.

Ferner betrifft die Erfindung eine Anordnung zur Durchführung des erfindungsgemäßen Verfahrens, aufweisend ein Hörgerät mit wenigstens einem elektroakustischen Eingangswandler, einer Signalverarbeitungseinrichtung und einem elektroakustischen Ausgangswandler und eine Einrichtung zur Anpassung des Hörgeräts mit einer Eingabemöglichkeit zur Eingabe einer Information betreffend ein morphometrisches Merkmal eines Hörgeräteträgers.

Weitere Eigenschaften und Vorteile der vorliegenden Erfindung werden verdeutlicht anhand des folgenden Ausführungsbeispiels und den angehängten Figuren, in denen zeigen:
Fig. 1 ein schematisches Diagramm der Anpassung eines Hörgeräts gemäß dem Stand der Technik; und
Fig.2 eine schematische Darstellung der Anpassung eines Hörgeräts gemäß der vorliegenden Erfindung.

Gemäß dem Stand der Technik (Figur 1) ist es üblich, eine Messung 1 (Real-Ear-Measurement, REM) am Ohr 3 eines Hörgeräteträgers durchzuführen und die erhaltenen Werte an eine Einrichtung 5 zur Anpassung eines Hörgeräts 7 zu übermitteln, um das Hörgerät an die individuellen Bedürfnisse bzw. anatomischen Gegebenheiten des Trägers anzupassen.

Wie in Figur 2 dargestellt, wird erfindungsgemäß ein morphometrisches Merkmal des Trägers erfasst, so wie hier dargestellt z.B. der biparietale Kopfdurchmesser, und an eine Einrichtung 5 zur Anpassung des Hörgeräts 7 übermittelt.

In der Einrichtung zur Anpassung des Hörgeräts wird das erfasste morphometrische Merkmal zu einer Anweisung zur Anpassung des Hörgeräts konvertiert. Dies kann z.B. dadurch geschehen, dass das morphometrische Merkmal, z.B. der biparietale Kopfdurchmesser, mit einem RECD-Wert korreliert wird, welcher erhalten wurde durch einen Vergleich mit Referenz-RECD-Werten, die experimentell bei Probanden durch REM-Messungen erhalten wurden und mit dem gemessenen Wert des entsprechenden morphometrischen Merkmals des gleichen Probanden korreliert sind und z.B. in einer Datenbank hinterlegt wurden.

Durch das erfindungsgemäße Verfahren ist eine rasche und problemlose, individuelle Anpassung des Hörgeräts an den Träger möglich, ohne dass eine aufwändige Messung am Ohr des Trägers notwendig ist.

## Patentansprüche

1. Verfahren zur Anpassung eines Hörgeräts mit wenigstens einem elektroakustischen Eingangswandler, einer Signalverarbeitungseinheit und einem elektroakustischen Ausgangswandler, aufweisend die folgenden Schritte:
a) Erfassen mindestens eines morphometrischen Merkmals eines Hörgerätträgers und Übermitteln des morphometrischen Merkmals an eine Einrichtung zur Anpassung des Hörgeräts;
b) Anpassen mindestens eines anpassbaren Parameters in Abhängigkeit des morphometrischen Merkmals.

2. Verfahren nach Anspruch 1, wobei das Anpassen des anpassbaren Parameters in Abhängigkeit des morphometrischen Merkmals erfolgt durch Zuordnen einer Anweisung zur Anpassung des anpassbaren Parameters des Hörgeräts zu dem morphometrischen Merkmal durch die Einrichtung zur Anpassung des Hörgeräts und Anpassen des anpassbaren Parameters durch die Signalverarbeitungseinrichtung des Hörgeräts zur individuellen Anpassung des Hörgeräts an den Hörgerätträger.

3. Verfahren nach Anspruch 1 oder 2, wobei die Signalverarbeitungseinrichtung die Einrichtung zur Anpassung des Hörgeräts umfasst.

4. Verfahren nach einem der vorangehenden Ansprüche, wobei der anpassbare Parameter einen Schalldruckpegel umfasst.

5. Verfahren nach einem der vorangehenden Ansprüche, wobei der anpassbare Parameter einen frequenzabhängigen Schalldruckpegel umfasst.

6. Verfahren nach einem der vorangehenden Ansprüche, wobei das morphometrische Merkmal ein alters- und oder wachstumsabhängiges Merkmal ist.

7. Verfahren nach einem der vorangehenden Ansprüche, wobei das morphometrische Merkmal ausgewählt ist aus einem Merkmal der Gruppe bestehend aus Körpergröße, Körpergewicht, Kopfumfang, biparietaler Kopfdurchmesser und fronto-okzipetaler Kopfdurchmesser.

8. Verfahren nach einem der vorangehenden Ansprüche, wobei die Zuordnung von der Anweisung zur Anpassung des anpassbaren Parameters des Hörgeräts zu dem morphometrischen Merkmal durch Abrufen von Vergleichswerten, die in einer Datenbank hinterlegt sind, erfolgt.

9. Verfahren nach einem der vorangehenden Ansprüche, wobei die Signalverarbeitungseinrichtung eine digitale Signalverarbeitungseinrichtung ist.

10. Anordnung zur Durchführung des Verfahrens gemäß einem der Ansprüche 1 bis 9, aufweisend ein Hörgerät mit wenigstens einem elektroakustischen Eingangswandler, einer Signalverarbeitungseinrichtung und einem elektroakustischen Ausgangswandler und eine Einrichtung zur Anpassung des Hörgeräts mit einer Eingabemöglichkeit zur Eingabe eines morphometrischen Merkmals eines Hörgeräteträgers.

11. Hörgerätsystem, aufweisend eine Hörgeräteinheit mit wenigstens einem Eingangswandler, einer Signalverarbeitungseinrichtung und einem Ausgangswandler, **dadurch gekennzeichnet, dass** die Signalverarbeitungseinrichtung eine Eingabemöglichkeit zur Eingabe eines morphometrischen Merkmals aufweist und wobei durch die Signalverarbeitungseinrichtung in Reaktion auf die Eingabe des morphometrischen Merkmals mindestens ein anpassbaren Parameter angepasst werden kann.
